# FASCICULE DE BREVET EUROPEEN

(11) **EP 3 316 047 B1**
(45) Date de publication et mention de la délivrance du brevet: **27.05.2020**
(21) Numéro de dépôt: 17194636.1
(22) Date de dépôt: 03.10.2017
(51) Int. Cl.: G04B 17/30, G04B 15/02, G04B 21/06, G04B 17/28

(54) **MONTRE MÉCANIQUE AVEC RÉSONATEUR ROTATIF ISOCHRONE, INSENSIBLE AUX POSITIONS**
MECHANISCHE ARMBANDUHR MIT EINEM ISOCHRONEN SICH DREHENDEN RESONATOR, DER POSITIONSUNEMPFINDLICH IST
MECHANICAL WATCH WITH ISOCHRONOUS ROTARY RESONATOR, WHICH IS NOT POSITION-SENSITIVE

(30) Priorité: 25.10.2016 EP 16195399
(43) Date de publication de la demande: 02.05.2018
(73) Titulaire: ETA SA Manufacture Horlogère Suisse, 2540 Grenchen (CH)
(72) Inventeur: WINKLER, Pascal, 2072 St-Blaise (CH); HELFER, Jean-Luc, 2525 Le Landeron (CH); DI DOMENICO, Gianni, 2000 Neuchâtel (CH)
(74) Mandataire: ICB SA

(56) Documents cités:
- WO-A2-2015/104692
- WO-A2-2015/104693
- FR-A- 630 831

## Description

### Domaine de l'invention

L'invention concerne un mécanisme résonateur pour mouvement d'horlogerie, comportant un mobile d'entrée monté pivotant autour d'un axe de rotation et soumis à un couple moteur, et comportant un mobile central, solidaire en rotation avec ledit mobile d'entrée autour dudit axe de rotation et agencé pour tourner en continu, ledit mécanisme résonateur comportant une pluralité de N éléments inertiels, chacun mobile selon au moins un degré de liberté par rapport audit mobile central, et rappelé vers ledit axe de rotation par des moyens de rappel élastique, qui sont agencés pour provoquer un effort de rappel sur le centre de masse dudit élément inertiel, ledit mécanisme résonateur présentant une symétrie de rotation d'ordre N.

L'invention concerne encore un mouvement d'horlogerie comportant au moins un tel mécanisme résonateur.

L'invention concerne encore une pièce d'horlogerie, notamment une montre, comportant un tel mouvement d'horlogerie.

L'invention concerne le domaine des mécanismes résonateurs d'horlogerie, constituant des bases de temps.

### Arrière-plan de l'invention

La plupart des montres mécaniques actuelles sont munie d'un balancier-spiral et d'un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

En plus de ces deux fonctions principales, l'échappement doit être robuste, résister aux chocs, et éviter de coincer le mouvement (renversement).

Le mécanisme d'échappement à ancre suisse a un rendement énergétique faible (environ 30%). Ce faible rendement provient du fait que les mouvements de l'échappement sont saccadés, qu'il y a des chutes ou chemin perdus pour s'accommoder des erreurs d'usinage, et, aussi du fait que plusieurs composants se transmettent leur mouvement via des plans inclinés qui frottent les uns par rapport aux autres.

Pour constituer un résonateur mécanique, il faut un élément inertiel, un guidage et un élément de rappel élastique. Traditionnellement, un ressort spiral joue le rôle d'élément de rappel élastique pour l'élément inertiel que constitue un balancier. Ce balancier est guidé en rotation par des pivots qui tournent dans des paliers lisses en rubis. Cela donne lieu à des frottements, et donc à des pertes d'énergie et des perturbations de marche, qui dépendent des positions, et que l'on cherche à supprimer. Les pertes sont caractérisées par le facteur de qualité Q. On cherche à maximiser ce facteur Q.

La demande EP2847547 au nom de Montres BREGUET décrit un mécanisme de régulation de la vitesse de pivotement, autour d'un premier axe de pivotement, d'un mobile, notamment de sonnerie, comportant une masselotte pivotante autour d'un deuxième axe de pivotement parallèle au premier. Le régulateur comporte des moyens de rappel de la masselotte vers le premier axe. Quand le mobile pivote à une vitesse inférieure à une vitesse de consigne, la masselotte reste confinée dans un premier volume de révolution autour du premier axe. Quand ce mobile pivote à une vitesse supérieure à la vitesse de consigne, la masselotte s'engage dans un second volume de révolution autour du premier axe, contigu et extérieur au premier volume de révolution, et une portion périphérique de la masselotte coopère dans ce second volume de révolution avec des moyens de régulation agencés pour provoquer le freinage du mobile et ramener sa vitesse de pivotement à la vitesse de consigne , et pour dissiper l'énergie excédentaire. En particulier le mobile est soumis à un couple de freinage par courants de Foucault.

La demande EP14184155 au nom de ETA Manufacture Horlogère Suisse décrit un mécanisme régulateur d'horlogerie comportant, montés mobiles, au moins en pivotement par rapport à une platine, une roue d'échappement agencée pour recevoir un couple moteur via un rouage, et un premier oscillateur comportant une première structure rigide reliée à la platine par des premiers moyens de rappel élastique. Ce mécanisme régulateur comporte un deuxième oscillateur comportant une deuxième structure rigide reliée à la première structure rigide par des deuxièmes moyens de rappel élastique, et qui comporte des moyens de guidage agencés pour coopérer avec des moyens de guidage complémentaire que comporte la roue d'échappement, synchronisant le premier oscillateur et le deuxième oscillateur avec le rouage.

La demande EP15153657 au nom de ETA Manufacture Horlogère Suisse décrit un oscillateur horloger comportant une structure et des résonateurs primaires distincts, déphasés temporellement et géométriquement, comportant chacun une masse rappelée vers la structure par un moyen de rappel élastique. Cet oscillateur horloger comporte des moyens de couplage pour l'interaction des résonateurs primaires, comportant des moyens moteurs pour entraîner en mouvement un mobile lequel comporte des moyens d'entraînement et de guidage agencés pour entraîner et guider un moyen de commande articulé avec des moyens de transmission chacun articulé, à distance du moyen de commande, avec une masse d'un résonateur primaire, et les résonateurs primaires et le mobile sont agencés de telle façon que les axes des articulations de deux quelconques des résonateurs primaires et l'axe d'articulation du moyen de commande ne sont jamais coplanaires.

La demande internationale PCT/EP2015/065434 au nom de The Swatch Group Research & Development Ltd décrit un ensemble horloger comportant un résonateur combiné à isochronisme amélioré, à au moins deux degrés de liberté, lequel comporte un premier oscillateur linéaire ou rotatif à amplitude réduite selon une première direction, par rapport auquel oscille un deuxième oscillateur linéaire ou rotatif à amplitude réduite selon une deuxième direction sensiblement orthogonale à la première direction, ce deuxième oscillateur comportant une deuxième masse porteuse d'un coulisseau. Cet ensemble horloger comporte un mobile agencé pour l'application d'un couple au résonateur, ce mobile comportant une rainure dans laquelle le coulisseau coulisse à jeu minimal. Ce coulisseau est agencé pour au moins, ou bien suivre la courbure de la rainure quand elle en comporte une, ou bien frotter à friction dans la rainure, ou bien repousser les surfaces latérales intérieures que comporte la rainure par des surfaces magnétisées ou électrisées que comporte le coulisseau.

Le document FR630831A au nom de Schieferstein décrit un procédé et un dispositif pour la transmission de puissance entre des systèmes mécaniques ou pour la commande de systèmes mécaniques, où deux mouvements oscillants de mécanismes souples, formant un angle convenable entre eux, agissent l'un sur l'autre de manière qu'il se produit une oscillation qui a lieu suivant une courbe fermée, et qui, dans le but de la transmission de force ou de la commande, est accouplée de manière lâche conforme avec un mouvement rotatif. Les moyens de rappel associés sont attachés à la platine. Les éléments de jonction entre les masses sont élastiques, et par conséquent, ne constituent pas des moyens de liaisons cinématiques.

Le document WO2015/104963 et le document WO2015/104962 au nom de l'EPFL décrivent un oscillateur harmonique isotrope mécanique, comprenant au moins une liaison à deux degrés de liberté, supportant une masse en orbite par rapport à une base fixe avec des ressorts ayant des propriétés de rappel isotropes et linéaires. Plus particulièrement un étage de ressort plan forme une liaison à deux degrés de liberté entraînant un mouvement purement translationnel de la masse en orbite, de sorte que la masse se déplace le long de son orbite tout en maintenant une orientation fixe. Dans une variante chaque étage de ressort comprend au moins deux ressorts parallèles. Là encore, les ressorts ou autres moyens de rappel associés sont attachés à la platine.

Quand une masse, guidée en rotation autour d'un axe fixe, et reliée à cet axe par un ressort de rappel radial linéaire, est entraînée dans sa rotation par une roue à rainure, si on fixe sur la masse une goupille travaillant dans cette rainure, si cette masse est ponctuelle, ses trajectoires sont des ellipses ou des cercles, et sont toutes isochrones. Si la masse a une inertie de rotation, alors seules les trajectoires circulaires sont isochrones. Des conditions particulières, assez délicates à mettre au point, peuvent permettre de stabiliser les trajectoires sur des cercles, le résonateur restant alors isochrone en fonction du couple d'entraînement de la roue.

### Résumé de l'invention

La présente invention se propose d'atteindre deux objectifs, à savoir :
- supprimer les perturbations dues aux frottements des pivots du résonateur pour augmenter son facteur de qualité ;
- supprimer les saccades de l'échappement afin d'augmenter le rendement du mécanisme, et notamment le rendement de la fonction d'entretien et de comptage, habituellement dévolue à un mécanisme d'échappement.

Pour atteindre ces objectifs, l'invention propose un mécanisme résonateur rotatif selon la revendication 1.

Historiquement, les horlogers n'ont pas considéré les résonateurs rotatifs comme base de temps pour les montres car ils ne sont généralement pas isochrones, et ils sont sensibles à la gravité.

Aussi un mécanisme résonateur rotatif selon l'invention est en particulier conçu de façon à comporter des guidages, dans lesquels des frottements de guidage ne dissipent pas d'énergie en régime stationnaire, améliorant ainsi le facteur de qualité.

Et, dans ce mécanisme résonateur rotatif particulier, l'entretien de la rotation est effectué par un couple appliqué directement sur un arbre du résonateur, évitant ainsi les pertes dynamiques d'un échappement à ancre classique.

Pour obtenir un mécanisme résonateur rotatif utilisable comme base de temps pour un instrument horaire, l'invention s'attache à respecter les conditions principales :
- condition d'isochronisme : le mécanisme résonateur rotatif comporte une pluralité d'éléments inertiels mobiles, chacun rappelé vers un axe de rotation principal par des moyens de rappel élastique, dont l'effort élastique de rappel provoque sur le centre de masse de cet élément inertiel une force centrale d'intensité proportionnelle à la distance entre l'axe de rotation et ce centre de masse ;
- condition d'insensibilité aux positions : l'utilisation d'une pluralité d'éléments inertiels mobiles, chacun guidé de façon à pouvoir s'éloigner de l'axe de rotation, en combinaison avec un mécanisme de liaison agencé pour forcer le centre de masse global (de l'ensemble de ces éléments inertiels) à rester sur l'axe de rotation quelle que soit l'amplitude, c'est-à-dire un lien cinématique qui force les centres de masse des différents éléments inertiels à être sur un même rayon, par rapport à l'axe de rotation, à chaque instant ;
- condition d'insensibilité aux chocs et perturbations : frottement radial permettant de ramener les centres de masse des éléments inertiels sur une trajectoire circulaire suite à une perturbation de trajectoire. Ce frottement radial peut être réalisé par frottement de l'air, frottement d'un pivot, d'une glissière, ou similaire.

L'invention concerne encore un mouvement d'horlogerie comportant au moins un tel mécanisme résonateur.

L'invention concerne encore une pièce d'horlogerie, notamment une montre, comportant un tel mouvement d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un mouvement mécanique d'horlogerie ne faisant pas partie de l'invention, comportant un barillet entraînant un rouage de finissage, qui entraîne un mobile d'entrée d'un mécanisme régulateur rotatif continu selon l'invention, dans une variante articulée comportant deux éléments inertiels portés par des bras montés pivotants par rapport à une structure commune tournant autour de l'axe de rotation du mobile d'entrée, chaque bras étant rappelé vers cet axe par des moyens de rappel élastique particuliers;
- la figure 2 représente, de façon similaire à la figure 1, un mécanisme dérivé de celui de la figure 1, comportant des moyens pour maintenir à tout instant les centres de masse des éléments inertiels à la même distance de l'axe de rotation de façon à rendre le mécanisme régulateur rotatif continu insensible aux effets du champ de gravité, ces moyens comportant ici un pantographe articulé ;
- la figure 3 est une variante du mécanisme de la figure 2, où les éléments inertiels sont combinés avec des bras adjacents du pantographe ;
- la figure 4 est une variante du mécanisme de la figure 3, où les bras sont tous remplacés par des éléments inertiels articulés sur un mobile central entraîné par le rouage, et un mobile central secondaire constituant ensemble une croix au cœur du pantographe ;
- la figure 5 est un schéma d'un losange formant demi-pantographe à côtés de dimensions quelconques, et la figure 6 est un schéma du même demi-pantographe montrant les coordonnées polaires du centre de masse d'un segment j ;
- la figure 7, similaire à la figure 6, concerne le cas particulier d'un demi-pantographe en losange isocèle régulier, où tous les bras entre articulations sont de longueur égale ;
- la figure 8 représente, de façon schématisée et en perspective, une autre variante, avec une structure voisine de celles des figures 3 et 4, dépourvue d'articulation à pivot, sauf au niveau de l'axe de rotation, et dont les bras constituant les segments du pantographe forment les éléments inertiels, et où les liaisons entre ces bras comportent des guidages flexibles à lames croisées en projection ;
- la figure 8A représente, de façon similaire à la figure 8, une variante avantageuse de réalisation comportant, en superposition, une structure supérieure monobloc, qui comporte toutes les lames supérieures, et une structure inférieure monobloc, qui comporte toutes les lames inférieures ; les figures 8B et 8C sont des vues de côté du mobile central et du mobile central secondaire de ce pantographe ;
- les figures 9 et 10 représentent, de façon schématisée, respectivement en plan et en perspective, une variante ne faisant pas partie de l'invention, présentant une liaison cinématique rigide entre deux éléments inertiels, comportant une roue dentée axiale folle, qui coopère en permanence avec deux secteurs dentés solidaires des éléments inertiels, lesquels sont articulés sur la structure commune par des guidages flexibles à lames croisées en projection ;
- la figure 11 représente, de façon schématisée et en vue en plan, une variante de pantographe, dont le mobile central est fixé au mobile d'entrée par une liaison élastique, et le mobile central secondaire est fixé au mobile d'entrée par une autre liaison élastique ;
- la figure 12 représente, de façon schématisée et en vue en plan, une autre variante ne faisant pas partie de l'invention, présentant une liaison cinématique en guidage linéaire radial, avec une barre de guidage radiale coulissant dans des alésages des éléments inertiels, les moyens de rappel élastique des éléments inertiels étant constitués par des ressorts en vé ;
- la figure 13 représente, de façon schématisée et en vue en plan, une autre variante ne faisant pas partie de l'invention, dans laquelle la liaison cinématique comporte des moyens de guidage curviligne, combinant une rainure courbe du mobile central, et un pion porté par l'élément inertiel concerné, et où les moyens de rappel élastique comportent deux lames élastiques parallèles l'une à l'autre, pour limiter le mouvement de chaque élément inertiel selon un seul degré de liberté ;
- la figure 14 représente, de façon schématisée et en vue en plan, une structure ne faisant pas partie de l'invention, et voisine de celle de la figure 9, comportant une roue dentée axial folle coopérant avec deux roues intermédiaires qui elles-mêmes engrènent avec des roues solidaires des éléments inertiels et des bras, lesquels sont articulés sur la structure commune par des ressorts de traction classiques ;
- la figure 15 représente, de façon schématisée et en vue en plan, une variante ne faisant pas partie de l'invention, où la liaison cinématique est flexible, la structure commune étant une lame flexible qui porte les éléments inertiels, qui portent chacun un bras porteur d'un élément de crémaillère coopérant avec une roue folle axiale ;
- la figure 16 représente, de façon schématisée et en vue en plan, une variante de la figure 15, ne faisant pas non plus partie de l'invention et comportant des moyens de rappel élastique comportant, pour chaque élément inertiel, deux lames élastiques parallèles, pour limiter le mouvement de chaque élément inertiel selon un seul degré de liberté ;
- la figure 17 est un schéma-blocs représentant une montre comportant un mouvement qui comporte lui-même un mécanisme régulateur rotatif continu selon l'invention.

### Description détaillée des modes de réalisation préférés

L'invention concerne un mécanisme résonateur 100 selon la revendication 1, prévu pour un mouvement d'horlogerie 200 destiné principalement à être intégré dans une montre 300. En effet, le mécanisme résonateur 100 selon l'invention est étudié pour être isochrone, insensible aux positions dans le champ de gravité, et, sinon insensible aux chocs et perturbations, du moins agencé pour reprendre très vite sa marche normale.

Ce mécanisme résonateur 100 est un résonateur rotatif. Il présente la particularité d'être dépourvu de mécanisme d'échappement usuel, et de fonctionner en continu. L'absence de saccades permet d'améliorer considérablement le rendement énergétique, en comparaison avec un résonateur classique, de type balancier-spiral couplé avec un échappement à ancre.

Ce mécanisme résonateur 100 comporte un mobile d'entrée 1, monté pivotant autour d'un axe de rotation D. Ce mobile d'entrée 1 est soumis à un couple moteur. Ne faisant pas partie de l'invention, la figure 1 illustre une configuration classique d'un mouvement d'horlogerie 200 qui comporte des moyens d'accumulation et de stockage d'énergie 210, ici comportant de façon non limitative un barillet 211, agencés pour entraîner classiquement un rouage 220, en particulier un rouage de finissage, dont l'élément le plus en aval entraîne le mobile d'entrée 1, ainsi soumis au couple du rouage de finissage.

Le mécanisme résonateur 100 comporte une structure commune, qui est déformable ou articulée, et qui est solidaire en rotation avec le mobile d'entrée 1 autour de l'axe de rotation D. Cette structure commune porte, ou comporte, une pluralité d'éléments inertiels 2. Et cette structure commune tourne en continu. Il n'y a pas de mouvement de va-et-vient : une fois soumis à un couple moteur, la structure commune tourne dans un sens unique de rotation. Ceci n'empêche pas que la structure puisse être réversible, et apte à tourner dans l'autre sens si elle est soumise à un couple de sens opposé.

Chaque élément inertiel 2 est guidé, selon au moins un degré de liberté par rapport à la structure commune.

Chaque élément inertiel 2 est rappelé vers l'axe de rotation D par des moyens de rappel élastique 4, qui sont agencés pour provoquer un effort de rappel sur le centre de masse de cet élément inertiel 2.

Selon l'invention, ces moyens de rappel élastique 4 sont embarqués dans le mécanisme résonateur rotatif 100.

Cet effort de rappel est dirigé vers l'axe de rotation D, et présente une intensité proportionnelle à la distance R_{G} entre l'axe de rotation D et le centre de masse de l'élément inertiel 2 considéré.

Dans une variante particulière, des mêmes moyens de rappel élastique 4 sont communs à plusieurs éléments inertiels 2, et peuvent notamment consister en un ressort de traction joignant des tourillons disposés sur les masses inertielles, ou similaire.

Dans une autre variante, illustrée notamment par les figures 1, 2, 12, 13, 14, où le mécanisme résonateur 100 est articulé, de tels moyens de rappel élastiques 4 sont agencés entre, d'une part la structure commune, et d'autre part une masse inertielle 2, ou bien un bras 31, 32, porteur d'une masse inertielle 2.

Dans une autre variante encore, tel que visible à la figure 15, la structure commune est déformable élastiquement, et constitue de tels moyens de rappel élastiques 4.

Le mécanisme résonateur 100 présente une symétrie de rotation d'ordre N, N étant le nombre des masses inertielles 2.

Dans une variante où le mécanisme résonateur 100 est articulé, chaque élément inertiel 2 est guidé, directement ou indirectement par l'intermédiaire de bras ou de systèmes articulés secondaires, par rapport à la structure commune par au moins un moyen de guidage 5.

La figure 1 illustre ainsi un exemple ne faisant pas partie de l'invention où la structure commune comporte un mobile central 30, lequel porte à ses deux extrémités, des pivots d'articulation 51, 52, autour d'axes D31 et D32, et qui portent respectivement des bras 31, 32, lesquels sont eux-mêmes porteurs d'éléments inertiels 2 : 21 et 22, qui, selon la variante d'exécution, peuvent être, ou bien montés fous sur ces bras 31, 32, au niveau d'axes D1, D2, passant par leur centre de masse, ou bien montés fixes par rapport à ces bras.

Dans cette variante de la figure 1, les moyens de rappel élastiques 4 sont en rotation, et séparés: 41 et 42, agencés entre, d'une part le mobile central 30 de la structure commune 3 au niveau d'une attache intérieure 410, 420, et d'autre part le bras 31, 32, au niveau d'une attache extérieure 411, 421.

On comprend, que chaque élément inertiel 2 peut comporter un degré de liberté en rotation, comme sur la plupart des présentes figures, ou bien encore un degré de liberté en translation comme sur la figure 12.

Dans la variante où chaque élément inertiel 2 comporte un degré de liberté en rotation, plus particulièrement, les moyens de rappel élastique 4 provoquent un potentiel élastique, assimilable à une énergie potentielle élastique totale, caractérisé par la relation suivante : ${V}_{tot} = ½ . {{ω}_{0}}^{2} . {\sum }_{j} \left({M}_{j . R 2 ⁢ j}\left(βi\right)\right) ,$ où :
- Vₜₒₜ est le potentiel élastique, qui représente une énergie élastique,
- ∑ⱼ est la somme sur les j de la quantité entre parenthèses,
- ω₀ est la vitesse de rotation qu'on veut imposer,
- Rj(βi) est la position du centre de masse de l'élément inertiel j, en fonction de la valeur du degré de liberté βi,
- Mⱼ est la masse de l'élément inertiel j.

On comprend que, dans l'exemple articulé de la figure 1, comportant deux éléments inertiels 21 et 22, le mécanisme résonateur 100 selon l'invention doit piloter, à tout instant, trois angles : celui que fait la structure commune 3 avec une platine du mouvement d'horlogerie, ou similaire, et ceux, β1 et β2, que font les centres de masse des éléments inertiels 21 et 22 par rapport à la structure commune 3, en référence aux axes D31 et D32 des guidages 51 et 52 respectifs. Bien sûr, en cas de N éléments inertiels, il s'agit de piloter N+1 angles.

Le système est auto-régulé : sous l'effet du couple imprimé par les moyens moteurs du mouvement, chaque élément inertiel tend à s'écarter de l'axe de rotation D, jusqu'à une position radiale où les frottements de l'air impriment un couple résistant qui équilibre, selon une direction tangentielle, l'effet du couple appliqué sur le mobile d'entrée 1, rapporté au centre de masse de l'élément inertiel. Selon la direction radiale, c'est la force centrifuge qui équilibre la composante radiale de l'effort de rappel imprimé par les moyens de rappel élastique 4. Ce double équilibre, tangentiel et radial, détermine la position radiale du centre de masse à tout instant, en fonction de la valeur instantanée du couple émis par les moyens moteurs. La vitesse angulaire de rotation est égale à la racine carrée du quotient de la raideur des moyens de rappel élastique par la masse de l'élément inertiel, tandis que le rayon instantané du centre de masse par rapport à l'axe de rotation D est égal à la racine carrée du quotient entre le couple moteur et le produit de la vitesse angulaire et du coefficient de frottement entre le milieu ambiant et l'élément inertiel.

Les centres de masse des éléments inertiels tendent à atteindre l'axe de rotation D, quand les moyens moteurs sont à l'arrêt, cette position correspondant à l'exercice d'un effort de traction nul de la part des moyens de rappel élastique 4. Il peut être plus facile de réaliser un mécanisme résonateur 100 où les masses inertielles 2 s'approchent de l'axe de rotation, surtout si ces masses inertielles 2 sont dans un même plan, et viennent par exemple en contact l'une avec l'autre dans une position de repos, les moyens de rappel élastique 4 étant alors assemblés avec une précontrainte.

La perturbation due au champ de gravité tend, dans certaines positions de la montre 300, à différencier le comportement des éléments inertiels. Par exemple, la figure 1 comporte une référence Z, dans le plan de la feuille et dirigée vers le bas de la feuille, qui indique la verticale du lieu et le champ de gravité, l'élément inertiel 22 tend à s'écarter de la structure commune 3, tandis que l'élément inertiel 21 tend à s'en approcher. Si les éléments inertiels 2 sont complètement libres radialement, il se peut ainsi qu'ils soient situés sur des rayons différents par rapport à l'axe de rotation D.

Il est donc avantageux, pour s'affranchir de cet effet du champ de gravité, d'effectuer un transfert de mouvement réduisant le nombre de degrés de liberté de chaque élément inertiel 2, et d'établir un couplage mécanique qui force la position radiale, par rapport à l'axe de rotation D, de chaque élément inertiel 2 par rapport aux autres. Ainsi le centre de masse global du mécanisme résonateur tout entier peut rester sur l'axe de rotation D. De préférence, on établit une symétrie par rapport à l'axe de rotation D.

A cet effet, le mécanisme résonateur rotatif 100 comporte avantageusement une liaison cinématique, et plus particulièrement une liaison cinématique rigide, entre au moins deux éléments inertiels 2, et de préférence entre tous les éléments inertiels 2. Cette liaison force les éléments inertiels 2 à se trouver à la même distance de l'axe de rotation D, en permanence. C'est-à-dire que les éléments inertiels 2 n'ont plus qu'un degré de liberté par rapport à la structure commune 3.

Cette liaison cinématique est utile aux petites fréquences, 2 à 5 Hz notamment. En revanche, si la vitesse de rotation de la structure commune 3est élevée, notamment correspondant à une période supérieure ou égale à 20 Hz, par exemple de l'ordre de 50 Hz, l'effet du champ de pesanteur est négligeable devant les effets de l'inertie, et une telle liaison cinématique n'est pas indispensable. Une telle réalisation très simple peut convenir à des applications à usage unique, comme des pièces d'artifice ou similaires. La liaison cinématique devient nécessaire, en revanche, dès que l'on cherche à atteindre de bonnes performances chronométriques, notamment pour l'emploi dans une montre.

Différents exemples de telles liaisons cinématiques sont illustrés sur les figures 2, 3, 4, 8, 9, 10, 12, 13, 14, 15 et 16, et seront exposés plus loin. La plupart sont des liaisons cinématiques rigides articulées, certaines illustrant des liaisons cinématiques flexibles.

La figure 2 illustre, dans une position déployée, une réalisation avantageuse selon l'invention, où la liaison cinématique est réalisée grâce à une structure en pantographe : le mécanisme résonateur 100 comporte une structure articulée en pantographe en symétrie autour de l'axe de rotation D, comportant au moins tous les éléments inertiels 2, articulés directement, ou articulés indirectement par l'intermédiaire de bras qui sont désignés, selon les variantes, par les repères 31 , 32 , 131, 132, 121, 122, 123,124, autour du mobile central 30 et d'un mobile central secondaire 130 qui est agencé pour pivoter autour de l'axe de rotation D, et qui constitue avec le mobile central 30 une structure croisée. Par « bras » on entend ici un composant comportant deux articulations.

On appelle ici « pantographe » une structure articulée double, autour d'un axe central, la forme en double losange est plus particulièrement illustrée sur les figures ; on appelle « demi-pantographe » la partie de la structure située d'un seul côté de l'axe central. Le pantographe comporte deux demi-pantographes, comportant des éléments communs, formant une structure croisée.

Plus particulièrement, cette structure croisée constituée par le mobile central 30 et le mobile central secondaire 130 a son centre de masse sur l'axe de rotation D.

Ainsi, sur la figure 2, la liaison cinématique et les guidages sont réalisés en combinant, sur la base de l'exemple de la figure 1, un mobile central 30, un mobile central secondaire 130 pivotant autour de l'axe de rotation D au niveau d'un pivot axial, les deux bras 31 et 32 pivotés sur le mobile central 30, deux autres bras secondaires 131 et 132 pivotés fous, à la fois sur le mobile central secondaire 130 autour d'axes D131 et D132, au niveau de pivots non détaillés, et sur les éléments inertiels 21 et 22 au niveau des axes D1 et D2, et les sept articulations nécessaires à son fonctionnement, de manière à former un pantographe présentant une symétrie de rotation d'ordre 2.

Dans une variante particulière, le mobile central secondaire 130 pivote fou autour de l'axe de rotation D.

Les moyens de rappel élastiques 41 et 42 sont les mêmes que sur la figure 1, puisque l'embiellage formé par les deux bras 131 et 132 autour du mobile central secondaire 130 est passif, sa seule fonction étant de maintenir les centres de masse des éléments inertiels 21 et 22 en symétrie par rapport à l'axe de rotation D.

Naturellement, tel que visible sur les variantes illustrées aux figures 3 et 4, certains bras peuvent constituer des éléments inertiels. La variante de la figure 3, très proche de celle de la figure 2, illustrée dans une position repliée, combine l'élément inertiel 21 et le bras secondaire 131 pour constituer un élément inertiel 121, et combine l'élément inertiel 22 et le bras secondaire 132 pour constituer un élément inertiel 123, le bras 31 constituant un élément inertiel 122, et le bras 32 constituant un élément inertiel 124.

Plus particulièrement, tous les éléments inertiels 2 sont articulés directement sur le mobile central 30 et le mobile central secondaire 130. Ainsi, la variante de la figure 4, très compacte, comporte quatre éléments inertiels qui constituent aussi des bras 31, 32, 131, 132, articulés en pantographe autour du mobile central 30 et du mobile central secondaire 130.

Les figures 5 et 6 sont des schémas du demi-pantographe, avec en figure 6 les coordonnées polaires du centre de masse d'un segment j. On appelle ici « segment » la définition géométrique d'un côté du losange du demi-pantographe, et on désigne par « bras » le composant physique incorporé au mécanisme.

La figure 7 illustre le cas particulier d'un demi-pantographe en losange isocèle et régulier, où : ${β}_{1} = {β}_{2} = {β}_{3} = {β}_{4} ,$ avec les centres de masse G3 et G4 des segments 73 et 74 qui sont situés sur la droite qui lie les rotules de part et d'autre du segment concerné, respectivement A13 à A34, et A24 à A34.

Dans le cas d'un demi-pantographe quelconque, tel que visible sur les figures 5 et 6, chaque membre, en forme de quadrilatère, du pantographe comporte quatre segments 71, 72, 73, 74, articulés entre eux et par rapport à un axe de pivotement constitué par une rotule principale 70 ou l'axe de rotation D. Le mobile central 30 est constitué de deux premiers segments 71 dans le prolongement l'un de l'autre par rapport à la rotule principale 70, et le mobile central secondaire 130 est constitué de deux deuxièmes segments 72 dans le prolongement l'un de l'autre par rapport à la rotule principale 70. Et les moyens de rappel élastique 4 engendrent une énergie potentielle V qui est fonction de l'angle de déformation β₁ du membre de pantographe, satisfaisant la relation : $\partial V \left({β}_{1}\right) / \partial {β}_{1} = ½ . {{ω}_{0}}^{2} . \sum j \left({M}_{j}.{R}_{j}\left({β}_{1}\right).R{′}_{j}\left({β}_{1}\right)\right) ,$ (cette condition permet de garantir l'isochronisme d'un pantographe quelconque), où :
- V(β₁) est le potentiel en fonction de l'angle β₁,
- β₁ est l'angle d'ouverture du pantographe, c'est-à-dire l'angle entre d'une part la droite qui joint la pointe du pantographe opposée à l'axe de pivotement à l'axe de pivotement, et d'autre part le segment considéré,
- ω₀ est la vitesse de rotation du mécanisme résonateur rotatif 100,
- ∑j est la somme sur les j de la quantité entre parenthèses,
- Mⱼ est la masse de l'élément inertiel 2 de rang j
- Rⱼ(β₁) est la distance de l'axe de rotation au centre de masse Gj de l'élément inertiel 2 de rang j,
- R'ⱼ(β₁) est la dérivée de la distance entre l'axe de pivotement et le centre de masse de l'élément inertiel 2 de rang j par rapport à β₁.

Plus particulièrement, le centre de masse de chaque bras (31 ; 32 ; 131 ; 132 ; 121 ; 122 ; 123 ; 124) qui est compris entre deux articulations, est situé sur une droite joignant les deux articulations de part et d'autre du bras considéré.

Plus particulièrement, et notamment dans la variante des figures 4 et 7, chaque membre du demi-pantographe comporte quatre segments de longueur égale L, constituant ensemble un losange régulier. Et le centre de masse du mobile central 30 et celui du mobile central secondaire 130 se trouvent sur l'axe de rotation D du mécanisme résonateur 100, et les centres de masse de chacun des bras inertiels se trouvent sur une ligne définie par les deux articulations du bras correspondant.

Plus particulièrement, en référence aux notations de la figure 7, l'énergie potentielle Vₜₒₜ des moyens de rappel élastique est reliée à leur angle de déformation par la relation : ${V}_{tot} \left(β1\right) = L \left({M}_{3}.{R}_{3}+{M}_{4}.{R}_{4}\right) . {{ω}_{0}}^{2} . cos 2 {β}_{1}$ où :
- β₁ est l'angle d'ouverture du pantographe,
- L est la longueur de chaque segment entre les articulations,
- M₃ est la masse d'un troisième segment 73 formant un des deux éléments inertiels opposés à l'axe de pivotement constitué par une rotule principale 70 ou par l'axe de rotation D, et compris entre une première rotule latérale A13 et une rotule de sommet A34 opposée à une rotule d'axe A12 constituant la rotule principale 70,
- M₄ est la masse d'un quatrième segment 74 formant l'autre des deux éléments inertiels opposés audit axe de pivotement, et compris entre une deuxième rotule latérale A24 et la rotule de sommet A34,
- R₃ est la distance de la première rotule latérale A13 au centre de masse G3 du troisième segment 73,
- R₄ est la distance de deuxième rotule latérale A24 au centre de masse G4 du quatrième segment 74,
- ω₀ est la vitesse de rotation du résonateur rotatif.

Une telle structure de type pantographe, combinée avec des moyens de rappel élastique adéquats, constitue ainsi un mécanisme qui, sur le plan théorique, permet de garantir la constance de la période de rotation du mobile d'entrée 1, et d'assurer l'insensibilité aux changements de position dans le champ de gravité.

La réalisation pratique nécessite néanmoins des précautions d'exécution, en raison du grand nombre des guidages d'articulation, synonymes de frottements et de perte de rendement.

D'autres types de liaison cinématique seront présentés plus loin.

Pour s'affranchir du coût d'un système articulé, lié à la précision d'usinage et au parallélisme des axes, et de l'altération du rendement par les frottements aux pivots, un mode de réalisation particulier de l'invention concerne un mécanisme dont au moins un des éléments de guidage et au moins un des moyens de rappel élastique 4 sont réalisés de manière conjointe par un guidage flexible. C'est-à-dire que les fonctions distinctes de guidage et d'élasticité sont réalisées par un guidage flexible unique. Plus particulièrement, à l'exception des guidages au niveau de l'axe de rotation, la totalité des guidages en rotation et des moyens de rappel élastique est réalisée par des guidages flexibles.

Plus particulièrement, au moins un tel guidage flexible comporte au moins deux lames comprises dans des plans, et qui définissent l'une avec l'autre l'axe de rotation virtuel d'un guidage flexible rotatif.

Plus particulièrement, dans une structure de type pantographe telle que décrite ci-dessus, au moins quatre de ses articulations sont réalisées par des guidages flexibles rotatifs.

La figure 8 illustre ainsi une structure voisine de celles des figures 3 et 4, dépourvue d'articulation à pivot, sauf au niveau de l'axe de rotation D, et dont les bras 31, 131, 32, 132, constituant les segments du pantographe forment les éléments inertiels. Dans cette variante non limitative, les guidages flexibles comportent chacun deux lames, disposées selon des niveaux parallèles et distincts, et qui, en projection sur un plan parallèle, se croisent au niveau des axes d'articulation D31, D1, D131, D132, D2, et D32.

Une réalisation simple est illustrée aux figures 8A, 8B et 8C, et consiste en la superposition d'une structure supérieure 101 monobloc, qui comporte toutes les lames supérieures 103, et d'une structure inférieure 102 monobloc, qui comporte toutes les lames inférieures 102. Ces structure supérieure 101 et structure inférieure 102 peuvent être très facilement assemblées l'une à l'autre, par collage, rivetage, ou autre, et les positions radiales des différentes articulations, ainsi que la symétrie des éléments inertiels, par rapport à l'axe de rotation D, sont parfaitement garanties.

Plus particulièrement, ces guidages flexibles rotatifs entre deux composants sont du type à lames croisées en projection, tel qu'exposé ci-dessus, dont l'angle d'ouverture θ, lu sur le plan de projection entre l'axe de croisement C et les points d'encastrement des lames sur un des composants, a une valeur de 40° +/- 4°, et les lames se croisant à une proportion de longueur de 0.15 +/- 0.015. Ce croisement peut être effectué aussi bien à proximité du composant le plus mobile, c'est-à-dire dont la course est la plus importante, que du composant le moins mobile, et il est en général déterminé par le dimensionnement des composants pour assurer la distance requise entre les points d'encastrement des lames.

Plus particulièrement, les guidages flexibles sont en silicium oxydé pour compenser les effets thermiques.

Les figures 9 à 16, où seulement la variante de figure 11 fait partie de l'invention, illustrent plusieurs variantes permettant de garantir la symétrie radiale de mouvement des centres de masse des éléments inertiels, selon le cas sur la base de liaisons cinématiques rigides articulées, ou bien de liaisons cinématiques flexibles.

La réalisation des figures 9 et 10, ne faisant pas partie de l'invention, comporte, pour établir la liaison cinématique rigide entre les éléments inertiels 2 (21 et 22), une roue dentée 60 montée folle concentriquement à l'axe de rotation D, et qui coopère en permanence avec deux secteurs dentés 61 et 62 solidaires des éléments inertiels 21 et 22. Ces derniers sont représentés ici articulés sur la structure commune 3 par de tels guidages flexibles à lames croisées en projection 41 et 42.

Dans une variante particulière de la structure de type pantographe, comportant un mobile central 30 et un mobile central secondaire 130, le mobile central 30 est fixé au mobile d'entrée 1 par une liaison élastique 80, et le mobile central secondaire 130 pivote autour de l'axe de rotation D, mais ce pivotement est limité par une liaison élastique 80 le reliant au mobile d'entrée 1. Dans cette variante particulière illustrée par la figure 11, le mobile central 30 et le mobile central secondaire 130 sont chacun soumis à un couple d'entrainement équivalent à la moitié du couple d'échappement équivalent dans un mécanisme d'échappement classique.

Plus particulièrement, cette liaison élastique 80 est un guidage flexible rotatif, notamment comportant deux lames élastiques.

La figure 12 illustre une autre variante, ne faisant pas partie de l'invention dans laquelle la liaison cinématique comporte des moyens de guidage linéaire radial 90, avec une barre de guidage radiale 91 coulissant dans des alésages 911 et 912 des éléments inertiels 21 et 22. Les moyens de rappel élastique 4 sont ici constitués à chaque fois par un ressort en vé 41, 42.

La figure 13 illustre une autre variante encore, ne faisant pas partie de l'invention et dans laquelle la liaison cinématique comporte des moyens de guidage curviligne 95, combinant une rainure courbe 35 du mobile central 30, et un pion 25 porté par l'élément inertiel 21, 22, concerné. Dans cette variante, les moyens de rappel élastique 4 comportent, pour la suspension et le rappel de chaque élément inertiel 21, 22, deux lames élastiques 45 et 46 sensiblement parallèles l'une à l'autre, de façon à limiter le mouvement de chaque élément inertiel 21, 22, selon un seul degré de liberté.

La figure 14 représente une structure voisine de celle de la figure 9, ne faisant pas partie de l'invention et comporte une roue dentée 60 montée folle concentriquement à l'axe de rotation D, et qui coopère en permanence avec deux roues intermédiaires 610 et 620, qui elles-mêmes engrènent avec des roues ou des secteurs dentés 61 et 62 solidaires des éléments inertiels 21 et 22 et des bras 31 et 32. Ces derniers sont représentés ici articulés sur la structure commune 3 par des ressorts de traction classiques.

La figure 15 illustre une variante ne faisant pas partie de l'invention et où la liaison cinématique n'est pas rigide, mais flexible, la structure commune 30 étant une lame flexible qui porte les éléments inertiels 21 et 22, qui portent chacun un bras porteur d'un élément de crémaillère 161, 162, qui coopère avec une roue folle axiale 60. Dans ce mécanisme très simple, les éléments inertiels 21 et 22 peuvent toutefois se mouvoir selon deux degrés de liberté.

La réalisation ne faisant pas partie de l'invention et illustrée en figure 16 résout ce problème, grâce à l'emploi, comme dans la réalisation de la figure 13, de moyens de rappel élastique 4 qui comportent, pour la suspension et le rappel de chaque élément inertiel 21, 22, deux lames élastiques 45 et 46 sensiblement parallèles l'une à l'autre, de façon à limiter le mouvement de chaque élément inertiel 21, 22, selon un seul degré de liberté.

Dans une réalisation particulière, le mécanisme résonateur 100 complet (guidage, élément inertiel, moyens de rappel élastique, bras, mobile) est d'une seule pièce. On peut réaliser l'ensemble du résonateur rotatif en silicium usiné par DRIE multi-niveaux, par exemple. Quand cette exécution est malcommode, notamment lors de l'emploi de lames croisées dans des niveaux différents, on peut avantageusement, comme dans le cas de la figure 8A, superposer une structure supérieure 101 monobloc et une structure inférieure 102 monobloc, chacune simple à fabriquer, et qui peuvent être très facilement assemblées l'une à l'autre, par collage, rivetage, vissage ou autre. Plus particulièrement, la structure supérieure 101 monobloc et la structure inférieure 102 monobloc, sont assemblées l'une à l'autre de façon irréversible pour créer un composant monobloc indémontable.

Dans une variante particulière, la fréquence de rotation du mécanisme résonateur rotatif 100 est supérieure à 20 Hz, et notamment supérieure à 50 Hz. Cette fréquence, relativement élevée, permet de limiter la sensibilité aux positions dans le champ de gravité, dans le cas qui ne fait pas partie de l'invention où il n'y a pas de liaison cinématique.

On comprend que l'invention, conçue pour le comptage du temps, est aussi utilisable pour d'autres mécanismes, tel qu'un régulateur de sonnerie, ou autre. Les moyens de rappel élastique de l'invention sont embarqués dans le résonateur rotatif, ce qui permet de simplifier sa construction.

De plus, les moyens de liaisons cinématiques de l'invention réduisent le nombre de degré de liberté du système en liant complètement le déplacement des masses, alors que dans l'art antérieur, le lien est flexible et ne peut réduire le nombre de degrés de liberté.

L'invention concerne encore un mouvement d'horlogerie 200, comportant une platine porteuse de moyens d'accumulation et de stockage d'énergie 210, notamment au moins un barillet 211, agencés pour entraîner classiquement un rouage 220, en particulier un rouage de finissage, dont l'élément le plus en aval est agencé pour entraîner le mobile d'entrée 1 d'un tel mécanisme résonateur rotatif 100, que comporte ce mouvement 200.

L'invention concerne encore une pièce d'horlogerie, notamment une montre 300, comportant au moins un mouvement d'horlogerie 200, et/ou un tel mécanisme résonateur rotatif 100.

Cette invention présente différents avantages, et notamment:
- suppression du mécanisme d'échappement traditionnel, permettant une simplification du mécanisme;
- suppression du travail du frottement des pivots d'un balancier-spiral, permettant d'augmenter le facteur de qualité du mécanisme résonateur ;
- suppression des saccades de l'échappement, permettant d'augmenter le rendement ;
- augmentation de la réserve de marche et/ou de la précision des montres mécaniques actuelles.

Pour une taille de mouvement donné, il est possible de quintupler l'autonomie de la montre, et de doubler le pouvoir réglant de la montre. Cela revient à dire que l'invention permet un gain d'un facteur 10 sur les performances du mouvement.

## Revendications

1. Mécanisme résonateur (100) pour mouvement d'horlogerie, comportant un mobile d'entrée (1), monté pivotant autour d'un axe de rotation (D) et soumis à un couple moteur, et comportant un mobile central (30), solidaire en rotation avec ledit mobile d'entrée (1) autour dudit axe de rotation (D) et agencé pour tourner en continu, ledit mécanisme résonateur (100) comportant une pluralité de N éléments inertiels (2), chacun mobile par rapport audit mobile central (30), et rappelé vers ledit axe de rotation (D) par des moyens de rappel élastique (4) que comporte ledit mécanisme résonateur (100), qui sont agencés pour provoquer un effort de rappel sur le centre de masse dudit élément inertiel (2), ledit mécanisme résonateur (100) présentant une symétrie de rotation d'ordre N, où ledit mécanisme résonateur (100) comporte des moyens de liaison cinématique entre tous lesdits éléments inertiels (2) et qui sont agencés pour maintenir, à tout instant, tous les centres de masse desdits éléments inertiels (2) à la même distance, R, dudit axe de rotation (D), et où lesdits moyens de rappel élastique (4), qui sont en rotation et embarqués par ledit mécanisme résonateur (100), provoquent un potentiel élastique **caractérisé par** la relation suivante : $V = 1 / 2 . {{ω}_{0}}^{2} . {\sum }_{j} {M}_{j} {R}^{2}$ où :
- V est le potentiel élastique,
- ω₀ est la vitesse de rotation qu'on veut imposer,
- Rⱼ=R est la distance de l'axe de rotation au centre de masse Gⱼ de l'élément inertiel j,
- Mⱼ est la masse de l'élément inertiel j,
ledit mécanisme résonateur (100) étant **caractérisé en ce que** ledit mécanisme résonateur (100) comporte une structure articulée en pantographe autour dudit axe de rotation (D), comportant au moins tous lesdits éléments inertiels (2), articulés directement, ou articulés indirectement par l'intermédiaire de bras (31 ; 32 ; 131 ; 132 ; 121 ; 122 ; 123 ;124), autour dudit mobile central (30) et d'un mobile central secondaire (130) agencé pour pivoter autour dudit axe de rotation (D) et qui constitue avec ledit mobile central (30) une structure croisée.

2. Mécanisme résonateur (100) selon la revendication 1, **caractérisé en ce que** ladite structure croisée constituée par ledit mobile central (30) et ledit mobile central secondaire (130) a son centre de masse sur ledit axe de rotation (D).

3. Mécanisme résonateur (100) selon la revendication 1 ou 2, **caractérisé en ce que** chaque membre dudit pantographe comporte quatre segments (71, 72, 73, 74), articulés entre eux et par rapport à un axe de pivotement constitué par une rotule principale (70) ou audit axe de rotation (D), ledit mobile central (30) étant constitué de deux premiers segments (71) dans le prolongement l'un de l'autre par rapport à ladite rotule principale (70), et ledit mobile central secondaire (130) étant constitué de deux deuxièmes segments (72) dans le prolongement l'un de l'autre par rapport à ladite rotule principale (70), et **en ce que** lesdits moyens de rappel élastique 4 engendrent une énergie potentielle V qui est fonction de l'angle de déformation β₁ dudit membre de pantographe, satisfaisant la relation : $\partial V \left({β}_{1}\right) / \partial {β}_{1} = {{ω}_{0}}^{2} . {\sum }_{j} \left({M}_{j}.{R}_{j}\left({β}_{1}\right).R{′}_{j}\left({β}_{1}\right)\right) ,$ où :
- V(β₁) est le potentiel en fonction de l'angle β₁,
- β₁ est l'angle d'ouverture du pantographe, c'est-à-dire l'angle entre d'une part la droite qui joint à l'axe de pivotement la pointe du pantographe qui est opposée à cet axe de pivotement, et d'autre part le segment (71) issu de l'axe de pivotement,
- ω₀ est la vitesse de rotation dudit mécanisme résonateur rotatif (100),
- ∑j est la somme sur les j de la quantité entre parenthèses,
- Mⱼ est la masse de l'élément inertiel j,
- Rⱼ(β₁) est la distance de l'axe de rotation au centre de masse Gⱼ de l'élément inertiel j,
- R'ⱼ(β₁) est la dérivée de la distance entre l'axe de pivotement et le centre de masse de l'élément inertiel j par rapport à β₁.

4. Mécanisme résonateur (100) selon l'une des revendications 1 à 3, **caractérisé en ce que** ladite structure articulée constitue un pantographe en symétrie autour dudit axe de rotation (D), ou en symétrie de rotation d'ordre 2 autour dudit axe de rotation (D).

5. Mécanisme résonateur (100) selon l'une des revendications 1 à 4, **caractérisé en ce que** tous lesdits éléments inertiels (2) sont articulés directement sur ledit mobile central (30) et ledit mobile central secondaire (130).

6. Mécanisme résonateur (100) selon l'une des revendications 1 à 5, **caractérisé en ce que** le centre de masse de chaque dit bras (31 ; 32 ; 131 ; 132 ; 121 ; 122 ; 123 ;124) qui est compris entre deux articulations, est situé sur une droite joignant les deux articulations de part et d'autre dudit bras considéré.

7. Mécanisme résonateur (100) selon l'une des revendications 1 à 6, **caractérisé en ce que** chaque membre dudit pantographe comporte quatre segments de longueur égale constituant ensemble un losange régulier.

8. Mécanisme résonateur (100) selon les revendications 6 et 7, **caractérisé en ce que** l'énergie potentielle Vₜₒₜ desdits moyens de rappel élastique (4) est reliée à leur angle de déformation par la relation : Vₜₒₜ(β1) = L (M₃.R₃ + M₄.R₄). ω₀².cos 2β₁, où :
- β₁ est l'angle d'ouverture du pantographe, qui est l'angle entre d'une part la droite qui joint à l'axe de pivotement la pointe du pantographe opposée à cet axe de pivotement, et d'autre part le segment issu de l'axe de pivotement,
- L est la longueur de chaque segment entre les articulations,
- M₃ est la masse d'un troisième segment (73) formant un des deux éléments inertiels opposés à l'axe de pivotement constitué par une rotule principale (70) ou par ledit axe de rotation (D), et compris entre une première rotule latérale (A13) et une rotule de sommet (A34) opposée à une rotule d'axe (A12) constituant ladite rotule principale (70),
- M₄ est la masse d'un quatrième segment (74) formant l'autre des deux éléments inertiels opposés audit axe de pivotement, et compris entre une deuxième rotule latérale (A24) et ladite rotule de sommet (A34),
- R₃ est la distance de la première rotule latérale (A13) au centre de masse G3 dudit troisième segment (73),
- R₄ est la distance de deuxième rotule latérale (A24) au centre de masse G4 dudit quatrième segment (74),
- ω₀ est la vitesse de rotation du résonateur rotatif.

9. Mécanisme résonateur (100) selon l'une des revendications 1 à 8, **caractérisé en ce que** ledit mobile central (30) et ledit mobile central secondaire (130) sont chacun fixé audit mobile d'entrée (1) par une liaison élastique (80).

10. Mécanisme résonateur (100) selon la revendication 9, **caractérisé en ce que** ladite liaison élastique (80) est un guidage flexible rotatif comportant deux lames élastiques.

11. Mécanisme résonateur (100) selon l'une des revendications 1 à 10, **caractérisé en ce que** chaque dit élément inertiel (2) est guidé, directement ou indirectement par l'intermédiaire de bras ou de systèmes articulés secondaires, par rapport à la structure commune par au moins un moyen de guidage (5), et **en ce qu'**au moins un des éléments de guidage (5) et au moins un desdits moyens de rappel élastique (4) sont réalisés de manière conjointe par un guidage flexible.

12. Mécanisme résonateur (100) selon la revendication 11, **caractérisé en ce que**, à l'exception des guidages au niveau dudit axe de rotation (D), la totalité des guidages en rotation et des moyens de rappel élastique (4) que comporte ledit mécanisme résonateur (100) est réalisée par des guidages flexibles.

13. Mécanisme résonateur (100) selon la revendication 11 ou 12, **caractérisé en ce que** au moins un dit guidage flexible comporte au moins deux lames élastiques comprises dans des plans, et qui définissent l'une avec l'autre l'axe de rotation virtuel d'un guidage flexible rotatif.

14. Mécanisme résonateur (100) selon l'une des revendications 1 à 10, **caractérisé en ce que**, dans ladite structure de type pantographe, au moins quatre de ses articulations sont réalisées par des guidages flexibles rotatifs selon la revendication 13.

15. Mécanisme résonateur (100) selon la revendication 13 ou 14, **caractérisé en ce que** au moins un dit guidage flexible rotatif entre deux composants est un guidage à lames croisées en projection sur un plan de projection.

16. Mécanisme résonateur (100) selon l'une des revendications 11 à 14, **caractérisé en ce que** lesdits guidages flexibles sont en silicium oxydé pour compenser les effets thermiques.

17. Mécanisme résonateur (100) selon la revendication 1, **caractérisé en ce que** lesdits moyens de liaison cinématique entre tous lesdits éléments inertiels (2) comportent au moins une roue folle (60) montée folle concentriquement audit axe de rotation (D), et qui coopère en permanence avec un secteur denté ou une crémaillère (61, 62) que comporte chaque dit élément inertiel.

18. Mécanisme résonateur (100) selon la revendication 1, **caractérisé en ce que** lesdits moyens de liaison cinématique comportent des moyens de guidage linéaire radial (90), avec une barre de guidage radiale (91) coulissant dans des alésages (911, 912) que comportent lesdits éléments inertiels (2).

19. Mécanisme résonateur (100) selon la revendication 1, **caractérisé en ce que** ledit mécanisme résonateur (100) complet est d'une seule pièce.

20. Mécanisme résonateur (100) selon la revendication 1, **caractérisé en ce que** ledit mécanisme résonateur (100) comporte des guidages flexibles à lames croisées dans des niveaux différents, et comporte, superposées, et assemblées l'une à l'autre, une structure supérieure (101) monobloc qui comporte toutes les lames supérieures (103), et une structure inférieure (102) monobloc qui comporte toutes les lames inférieures (102).

21. Mécanisme résonateur (100) selon l'une des revendications 1 à 20, **caractérisé en ce que** la fréquence de rotation dudit mécanisme résonateur rotatif (100) est supérieure à 20 Hz.

22. Mouvement d'horlogerie (200) comportant un mécanisme résonateur rotatif (100) selon l'une des revendications 1 à 21, et comportant une platine porteuse de moyens d'accumulation et de stockage d'énergie (210) ou au moins un barillet (211), agencés pour entraîner un rouage (220) agencé pour entraîner le mobile d'entrée (1) dudit mécanisme résonateur rotatif (100).

23. Montre (300) comportant au moins un mouvement d'horlogerie (200) selon la revendication 22.

## Patentansprüche

1. Resonatormechanismus (100) für ein Uhrwerk, umfassend ein Eingangsdrehteil (1), das schwenkbar um eine Drehachse (D) montiert ist und einem Antriebsdrehmoment ausgesetzt ist, und ein Mitteldrehteil (30), das mit dem Eingangsdrehteil (1) drehfest um die Drehachse (D) verbunden ist und dazu vorgesehen ist, sich ununterbrochen zu drehen, wobei der Resonatormechanismus (100) mehrere N Trägheitselemente (2) umfasst, von denen jedes in Bezug auf das Mitteldrehteil (30) beweglich ist und durch elastische Rückstellmittel (4), die der Resonatormechanismus (100) aufweist und die so angeordnet sind, dass sie auf den Massenschwerpunkt des Trägheitselements (2) eine Rückstellkraft ausüben, zu der Drehachse (D) zurückgestellt wird, wobei der Resonatormechanismus (100) eine Rotationssymmetrie der Ordnung N aufweist, wobei der Resonatormechanismus (100) kinematische Verbindungsmittel zwischen allen Trägheitselementen (2) aufweist, die dazu vorgesehen sind, jederzeit sämtliche Massenschwerpunkte der Trägheitselemente (2) im gleichen Abstand R von der Drehachse (D) zu halten, und wobei die elastischen Rückstellmittel (4), die in Drehbewegung sind und in den Resonatormechanismus (100) eingebettet sind, ein elastisches Potenzial hervorrufen, das durch die folgende Beziehung gegeben ist: $V = ½ {{ω}_{0}}^{2} ⋅ {Σ}_{j} {M}_{j} {R}^{2}$ wobei:
- V das elastische Potenzial ist,
- ω₀ die Winkelgeschwindigkeit ist, die eingestellt werden soll,
- Rⱼ = R der Abstand von der Drehachse zum Massenschwerpunkt Gⱼ des Trägheitselements j ist,
- Mⱼ die Masse des Trägheitselements j ist,
wobei der Resonatormechanismus (100) **dadurch gekennzeichnet ist, dass** der Resonatormechanismus (100) eine um die Drehachse (D) angelenkte Pantographenstruktur umfasst, die mindestens alle Trägheitselemente (2) umfasst, die direkt oder aber indirekt über Arme (31; 32; 131; 132; 121; 122; 123; 124) angelenkt sind an dem Mitteldrehteil (30) und an einem sekundärem Mitteldrehteil (130), das so angeordnet ist, dass es um die Drehachse (D) schwenkt, und das mit dem Mitteldrehteil (30) eine gekreuzte Struktur bildet.

2. Resonatormechanismus (100) nach Anspruch 1, **dadurch gekennzeichnet, dass** die gekreuzte Struktur, die durch das Mitteldrehteil (30) und das sekundäre Mitteldrehteil (130) gebildet ist, ihren Massenschwerpunkt auf der Drehachse (D) hat.

3. Resonatormechanismus (100) nach Anspruch 1 oder 2, **dadurch gekennzeichnet, dass** jeder Bestandteil des Pantographen vier Segmente (71, 72, 73, 74) umfasst, die untereinander und in Bezug auf eine Schwenkachse, die durch ein Hauptkugelgelenk (70) gebildet ist, oder auf die Drehachse (D) angelenkt sind, wobei das Mitteldrehteil (30) aus zwei ersten Segmenten (71) in gegenseitiger Verlängerung in Bezug auf das Hauptkugelgelenk (70) gebildet ist und wobei das sekundäre Mitteldrehteil (130) aus zwei zweiten Segmenten (72) in gegenseitiger Verlängerung in Bezug auf das Hauptkugelgelenk (70) gebildet ist, und dass die elastischen Rückstellmittel (4) eine potentielle Energie V erzeugen, die eine Funktion des Verformungswinkels β₁ des Pantographenbestandteils ist und die folgende Beziehung erfüllt: $\partial V \left({β}_{1}\right) / \partial {β}_{1} = {{ω}_{0}}^{2} ⋅ {Σ}_{j} \left({M}_{j}⋅{R}_{j}\left({β}_{1}\right)⋅R{′}_{j}\left({β}_{1}\right)\right)$ wobei:
- V(β₁) das Potenzial als Funktion des Winkels β₁ ist,
- β₁ der Öffnungswinkel des Pantographen ist, d. h. der Winkel zwischen einerseits der Geraden, die die Spitze des Pantographen, die sich gegenüber der Schwenkachse befindet, mit der Schwenkachse verbindet, und andererseits dem Segment (71), das von der Schwenkachse ausgeht, gebildet ist,
- ω₀ die Winkelgeschwindigkeit des drehbaren Resonatormechanismus (100) ist,
- ∑ⱼ die Summe über j der in Klammern stehenden Menge ist,
- Mⱼ die Masse des Trägheitselements j ist,
- Rⱼ(β₁) der Abstand von der Drehachse zum Massenschwerpunkt Gⱼ des Trägheitselements j ist,
- R'ⱼ(β₁) die Ableitung des Abstands zwischen der Schwenkachse und dem Massenschwerpunkt des Trägheitselements j in Bezug auf β₁ ist.

4. Resonatormechanismus (100) nach einem der Ansprüche 1 bis 3, **dadurch gekennzeichnet, dass** die angelenkte Struktur einen um die Drehachse (D) symmetrischen Pantographen oder einen Pantographen mit einer Rotationssymmetrie der Ordnung 2 um die Drehachse (D) bildet.

5. Resonatormechanismus (100) nach einem der Ansprüche 1 bis 4, **dadurch gekennzeichnet, dass** die Trägheitselemente (2) direkt an dem Mitteldrehteil (30) und an dem sekundären Mitteldrehteil (130) angelenkt sind.

6. Resonatormechanismus (100) nach einem der Ansprüche 1 bis 5, **dadurch gekennzeichnet, dass** der Massenschwerpunkt jedes Arms (31; 32; 131; 132; 121; 122; 123; 124), der sich zwischen zwei Anlenkungen befindet, auf einer Geraden liegt, die die beiden Anlenkungen auf beiden Seiten des betrachteten Arms verbindet.

7. Resonatormechanismus (100) nach einem der Ansprüche 1 bis 6, **dadurch gekennzeichnet, dass** jeder Bestandteil des Pantographen vier Segmente mit gleicher Länge umfasst, die zusammen eine regelmäßige Raute bilden.

8. Resonatormechanismus (100) nach den Ansprüchen 6 und 7, **dadurch gekennzeichnet, dass** die potentielle Energie Vₜₒₜ der elastischen Rückstellmittel (4) mit deren Verformungswinkel über die Beziehung: ${V}_{tot} \left({β}_{1}\right) = L \left({M}_{3}⋅{R}_{3}+{M}_{4}⋅{R}_{4}\right) ⋅ {{ω}_{0}}^{2} ⋅ cos 2 {β}_{1}$ verknüpft, wobei:
- β₁ der Öffnungswinkel des Pantographen ist, der der Winkel zwischen einerseits der Geraden, die die Spitze des Pantographen gegenüber der Schwenkachse mit dieser Schwenkachse verbindet, und andererseits dem Segment ist, das von der Schwenkachse ausgeht,
- L die Länge jedes Segments zwischen den Anlenkungen ist,
- M₃ die Masse eines dritten Segments (73) ist, das eines der beiden Trägheitselemente gegenüber der Schwenkachse bildet, die durch ein Hauptkugelgelenk (70) oder durch die Drehachse (D) gebildet ist und sich zwischen einem ersten seitlichen Kugelgelenk (A13) und einem Scheitelkugelgelenk (A34) gegenüber einem Achsenkugelgelenk (A12), das das Hauptkugelgelenk (70) bildet, befindet,
- M₄ die Masse eines vierten Segments (74) ist, das das andere der beiden Trägheitselemente gegenüber der Schwenkachse bildet und sich zwischen einem zweiten seitlichen Kugelgelenk (A24) und dem Scheitelkugelgelenk (A34) befindet,
- R₃ der Abstand von dem ersten seitlichen Kugelgelenk (A13) zu dem Massenschwerpunkt G₃ des dritten Segments (73) ist,
- R₄ der Abstand von dem zweiten seitlichen Kugelgelenk (A24) zu dem Massenschwerpunkt G₄ des vierten Segments (74) ist,
- ω₀ die Winkelgeschwindigkeit des drehbaren Resonators ist.

9. Resonatormechanismus (100) nach einem der Ansprüche 1 bis 8, **dadurch gekennzeichnet, dass** das Mitteldrehteil (30) und das sekundäre Mitteldrehteil (130) jeweils über eine elastische Verbindung (80) an dem Eingangsdrehteil (1) befestigt sind.

10. Resonatormechanismus (100) nach Anspruch 9, **dadurch gekennzeichnet, dass** die elastische Verbindung (80) eine drehbare, flexible Führung ist, die zwei elastische Stege enthält.

11. Resonatormechanismus (100) nach einem der Ansprüche 1 bis 10, **dadurch gekennzeichnet, dass** jedes Trägheitselement (2) direkt oder indirekt über Arme oder sekundäre angelenkte Systeme in Bezug auf die gemeinsame Struktur durch mindestens ein Führungsmittel (5) geführt wird und dass mindestens eines der Führungselemente (5) und mindestens eines der elastischen Rückstellmittel (4) in Verbindung mit einer flexiblen Führung gebildet sind.

12. Resonatormechanismus (100) nach Anspruch 11, **dadurch gekennzeichnet, dass** mit Ausnahme der Führungen auf Höhe der Drehachse (D) die Gesamtheit der rotationssymmetrischen Führungen und der elastischen Rückstellmittel (4), die der Resonatormechanismus (100) umfasst, durch flexible Führungen gebildet ist.

13. Resonatormechanismus (100) nach Anspruch 11 oder 12, **dadurch gekennzeichnet, dass** mindestens eine flexible Führung mindestens zwei elastische Stege umfasst, die in Ebenen liegen und die miteinander die virtuelle Drehachse einer drehbaren flexiblen Führung definieren.

14. Resonatormechanismus (100) nach einem der Ansprüche 1 bis 10, **dadurch gekennzeichnet, dass** in der pantographenartigen Struktur mindestens vier ihrer Anlenkungen durch drehbare flexible Führungen nach Anspruch 13 gebildet sind.

15. Resonatormechanismus (100) nach Anspruch 13 oder 14, **dadurch gekennzeichnet, dass** mindestens eine drehbare flexible Führung zwischen zwei Komponenten in der Projektion auf eine Projektionsebene eine Führung aus gekreuzten Stegen ist.

16. Resonatormechanismus (100) nach einem der Ansprüche 11 bis 14, **dadurch gekennzeichnet, dass** die flexiblen Führungen aus oxydiertem Silizium bestehen, um thermische Effekte zu kompensieren.

17. Resonatormechanismus (100) nach Anspruch 1, **dadurch gekennzeichnet, dass** die kinematischen Verbindungsmittel zwischen allen Trägheitselementen (2) mindestens ein Freilaufrad (60) umfassen, das konzentrisch frei laufend an der Drehachse (D) montiert ist und permanent mit einem gezahnten Sektor oder einer Zahnstange (61, 62), die jedes Trägheitselement aufweist, zusammenwirkt.

18. Resonatormechanismus (100) nach Anspruch 1, **dadurch gekennzeichnet, dass** die kinematischen Verbindungsmittel radiale lineare Führungsmittel (90) umfassen, wobei ein radialer Führungsstab (91) in Bohrungen (911, 912), die die Trägheitselemente (2) aufweisen, gleitet.

19. Resonatormechanismus (100) nach Anspruch 1, **dadurch gekennzeichnet, dass** der vollständige Resonatormechanismus (100) einstückig ausgebildet ist.

20. Resonatormechanismus (100) nach Anspruch 1, **dadurch gekennzeichnet, dass** der Resonatormechanismus (100) flexible Führungen mit gekreuzten Stegen auf unterschiedlichen Höhen umfasst und überlagert und aneinandergebaut eine einteilige obere Struktur (101), die sämtliche oberen Stege (103) umfasst, und eine einteilige untere Struktur (102) aufweist, die sämtliche unteren Stege (102) enthält.

21. Resonatormechanismus (100) nach einem der Ansprüche 1 bis 20, **dadurch gekennzeichnet, dass** die Rotationsfrequenz des drehbaren Resonatormechanismus (100) größer als 20 Hz ist.

22. Uhrwerk (200), umfassend einen drehbaren Resonatormechanismus (100) nach einem der Ansprüche 1 bis 21 und umfassend eine Trägerplatte für Energieakkumulations- und Energiespeichermittel (210) oder mindestens ein Federhaus (211), die dazu vorgesehen sind, ein Räderwerk (220) anzutreiben, das dazu vorgesehen ist, das Eingangsdrehteil (1) des drehbaren Resonatormechanismus (100) anzutreiben.

23. Tragbare Uhr (300), umfassend mindestens ein Uhrwerk (200) nach Anspruch 22.

## Claims

1. Resonator mechanism (100) for a timepiece movement having an input wheel train (1) mounted to pivot around an axis of rotation (D) and subjected to a driving torque, and having a central wheel train (30) fixed in rotation to said input wheel train (1) around said axis of rotation (D) and arranged to turn continuously, wherein said resonator mechanism (100) has a plurality of N inertial elements (2), each being movable in relation to said central wheel train (30), and restored to said axis of rotation (D) by elastic restoring means (4) belonging to said resonator mechanism (100), which are arranged to cause a restoring effort on the centre of mass of said inertial element (2), wherein said resonator mechanism (100) has a rotational symmetry of order N, where said resonator mechanism (100) has kinematic linkage means between all said inertial elements (2) and that are arranged to maintain at any time all of the centres of mass of said inertial elements (2) at the same distance, R, from said axis of rotation (D), and where said elastic restoring means (4), which are rotational and borne by said resonator mechanism (100), cause an elastic potential **characterised by** the following equation: $V = 1 / 2 . {{ω}_{0}}^{2} . {\sum }_{j} {M}_{j} {R}^{2}$ where:
- V is the elastic potential,
- ω₀ is the speed of rotation to be imposed,
- Rⱼ=R is the distance of the axis of rotation from the centre of mass Gⱼ of the inertial element j,
- Mⱼ is the mass of the inertial element j,
said resonator mechanism (100) being **characterised in that** said resonator mechanism (100) has a pantograph structure articulated around said axis of rotation (D) having at least all said inertial elements (2) either directly articulated or indirectly articulated by means of arms (31; 32; 131; 132; 121; 122; 123; 124), around said central wheel train (30) and a secondary central wheel train (130), which is arranged to pivot around said axis of rotation (D) and which together with the central wheel train (30) constitutes a crossed structure.

2. Resonator mechanism (100) according to claim 1, **characterised in that** said crossed structure formed by said central wheel train (30) and said secondary central wheel train (130) has its centre of mass on said axis of rotation (D).

3. Resonator mechanism (100) according to claim 1 or 2, **characterised in that** each member of said pantograph comprises four segments (71, 72, 73, 74) articulated to one another and in relation to a pivot axis formed by a main joint (70) or to said axis of rotation (D), wherein said central wheel train (30) is formed from two first segments (71) in the extension of one another in relation to said main joint (70), and said secondary central wheel train (130) is formed from two second segments (72) in the extension of one another in relation to said main joint (70), and **in that** said elastic restoring means 4 generate a potential energy V, which is dependent on the angle of deformation β₁ of said pantograph member in accordance with equation: $\partial V \left({β}_{1}\right) / \partial {β}_{1} = {{ω}_{0}}^{2} . {\sum }_{j} \left({M}_{j}.{R}_{j}\left({β}_{1}\right).R{′}_{j}\left({β}_{1}\right)\right) ,$ where:
- V(β₁) is the potential as a function of angle β₁,
- β₁ is the opening angle of the pantograph, i.e. the angle between, on the one hand, the straight line that joins the point of the pantograph opposite the pivot axis to the pivot axis and, on the other hand, the segment (71) originating from the pivot axis,
- ω₀ is the speed of rotation of said rotary resonator mechanism (100),
- ∑j is the sum over the js of the quantity between parentheses,
- Mⱼ is the mass of the inertial element j
- Rⱼ(β₁) is the distance of the axis of rotation to the centre of mass Gⱼ of the inertial element j,
- R'ⱼ(β₁) is the derivative of the distance between the pivot axis and the centre of mass of the inertial element j in relation to β₁.

4. Resonator mechanism (100) according to one of claims 1 to 3, **characterised in that** said articulated structure forms a pantograph having a symmetry around said axis of rotation (D) or having a symmetry of rotation of order 2 around said axis of rotation (D).

5. Resonator mechanism (100) according to one of claims 1 to 4, **characterised in that** all said inertial elements (2) are articulated directly to said central wheel train (30) and said secondary central wheel train (130).

6. Resonator mechanism (100) according to one of claims 1 to 5, **characterised in that** the centre of mass of each of said arms (31; 32; 131; 132; 121; 122; 123; 124), which is contained between two articulations, is located on a straight line joining the two articulations on either side of said arm in question.

7. Resonator mechanism (100) according to one of claims 1 to 6, **characterised in that** each member of said pantograph comprises four segments of equal length and together form a regular rhombus.

8. Resonator mechanism (100) according to claims 6 and 7, **characterised in that** the potential energy Vₜₒₜ of said elastic restoring means (4) is linked to their angle of deformation by the equation: ${V}_{tot} \left(β1\right) = L \left({M}_{3}.{R}_{3}+{M}_{4}.{R}_{4}\right) . {{ω}_{0}}^{2} . cos 2 {β}_{1} ,$ where:
- β₁ is the opening angle of the pantograph, which is the angle between the straight line that joins the point of the pantograph opposite the pivot axis to the pivot axis, on the one hand, and the segment originating from the pivot axis, on the other hand,
- L is the length of each segment between the articulations,
- M₃ is the mass of a third segment (73) forming one of the two inertial elements opposite the pivot axis formed by a main joint (70) or by said axis of rotation (D) and contained between a first lateral joint (A13) and an apex joint (A34) opposite an axis joint (A12) forming said main joint (70),
- M₄ is the mass of a fourth segment (74) forming the other of the two inertial elements opposite said pivot axis and contained between a second lateral joint (A24) and said apex joint (A34),
- R₃ is the distance of the first lateral joint (A13) from the centre of mass G3 of said third segment (73),
- R₄ is the distance of the second lateral joint (A24) from the centre of mass G4 of said fourth segment (74),
- ω₀ is the speed of rotation of the rotary resonator.

9. Resonator mechanism (100) according to one of claims 1 to 8, **characterised in that** said central wheel train (30) and said secondary central wheel train (130) are each fixed to said input wheel train (1) by an elastic connection (80).

10. Resonator mechanism (100) according to claim 9, **characterised in that** said elastic connection (80) is a flexible rotary guide arrangement having two elastic blades.

11. Resonator mechanism (100) according to one of claims 1 to 10, **characterised in that** each said inertial element (2) is guided directly or indirectly by means of arms or secondary articulated systems in relation to the common structure by at least one guide means (5), and **in that** at least one of the guide elements (5) and at least one of said elastic restoring means (4) are jointly made by a flexible guide means.

12. Resonator mechanism (100) according to claim 11, **characterised in that** except for guide arrangements at the level of said axis of rotation (D), all the guide arrangements in rotation and elastic restoring means (4) belonging to said resonator mechanism (100) are formed by flexible guide means.

13. Resonator mechanism (100) according to claim 11 or 12, **characterised in that** at least one said flexible guide means has at least two elastic blades contained in planes and together define the virtual axis of rotation of a flexible rotary guide arrangement.

14. Resonator mechanism (100) according to one of claims 1 to 10, **characterised in that** in said pantograph type structure at least four of its articulations are formed by flexible rotary guide arrangements according to claim 13.

15. Resonator mechanism (100) according to claim 13 or 14, **characterised in that** at least one said flexible rotary guide arrangement between two components is a guide arrangement with crossed blades projecting on a projection plane.

16. Resonator mechanism (100) according to one of claims 11 to 14, **characterised in that** said flexible guide means are made from oxidised silicon to compensate thermal effects.

17. Resonator mechanism (100) according to claim 1, **characterised in that** said kinematic linkage means between all said inertial elements (2) have at least one idle wheel (60) mounted loosely concentrically to said axis of rotation (D) and which cooperates continuously with a toothed sector or a rack (61, 62) belonging to each said inertial element.

18. Resonator mechanism (100) according to claim 1, **characterised in that** said kinematic linkage means have radial linear guide means (90) with a radial guide bar (91) sliding into bores (911, 912) belonging to said inertial elements (2).

19. Resonator mechanism (100) according to claim 1, **characterised in that** said complete resonator mechanism (100) is made of a single piece.

20. Resonator mechanism (100) according to claim 1, **characterised in that** said resonator mechanism (100) has flexible guide means with crossed blades in different levels and has, in superposed arrangement and fitted together, a single-piece upper structure (101), which comprises all the upper blades (103), and a single-piece lower structure (102), which comprises all the lower blades (102).

21. Resonator mechanism (100) according to one of claims 1 to 20, **characterised in that** the rotation frequency of said rotary resonator mechanism (100) is higher than 20 Hz.

22. Timepiece movement (200) having a rotary resonator mechanism (100) according to one of claims 1 to 21, and having a support plate of means for accumulating and storing energy (210) or at least one barrel (211) arranged to drive a wheel train (220) arranged to drive the input wheel train (1) of said rotary resonator mechanism (100).

23. Watch (300) having at least one timepiece movement (200) according to claim 22.
